# EUROPÄISCHE PATENTSCHRIFT

(11) **EP 0 779 067 B1**
(45) Veröffentlichungstag und Bekanntmachung des Hinweises auf die Patenterteilung: **02.10.2002**
(21) Anmeldenummer: 96119567.4
(22) Anmeldetag: 05.12.1996
(51) Int. Cl.: A61H 33/06

(54) **Warmluft-Dampfbad-Kabine**
Hot air/steam bath cabinet
Cabine pour bain à vapeur/bain d'air chaud

(30) Priorität: 12.12.1995 DE 19546392
(43) Veröffentlichungstag der Anmeldung: 18.06.1997
(73) Patentinhaber: Haslauer, Paul, A-5020 Salzburg (AT)
(72) Erfinder: Haslauer, Paul, A-5020 Salzburg (AT)
(74) Vertreter: Flach, Dieter Rolf Paul, Dipl.-Phys.

(56) Entgegenhaltungen:
- EP-A- 0 300 577
- EP-A- 0 676 185
- DE-A- 3 239 049
- DE-A- 4 332 731

## Beschreibung

Die Erfindung betrifft eine Warmluft-Dampfbad-Kabine, insbesondere Warmluft-Kräuterdampf-Kabine nach dem Oberbegriff des Anspruches 1.

Dampf- und Kräuterdampfbad-Anwendungen sind hinlänglich bekannt. Sie dienen dem körperlichen Wohlbefinden und üben auch körperstabilisierende und -heilende Funktionen aus.

Saunen, Dampfbäder einschließlich Kräuterdampfbäder sind dabei in der Regel so aufgebaut, dass in einem entsprechenden Raum Sitz- oder Liegemöglichkeiten z.B. in Form von Holz-Lattenrosten vorgesehen sind, die gegebenenfalls in unterschiedlicher Höhe parallel zu den Kabinenwänden aufgestellt sind. An der zu den Sitz- und/oder Liegemöglichkeiten gegenüberliegenden Raumwand oder eher dem Raummittelpunkt zugewandt liegend befindet sich ein Ofen, der im Fall der Kräuterdampfbad-Anwendung auch zur Herstellung und Verdunstung von Kräuterdampf dient.

Ein grundsätzlich hierfür geeignetes Bedampfungsgerät ist aus der DE 39 13 280 C2 bekannt, auf deren Offenbarungsgehalt in vollem Umfange Bezug genommen wird.

Ferner sind auch Verfahren zur Vorbereitung einer Heu-, Gras- und Kräuterbad-Anwendung sowie eine zugehörige Vorrichtung hierfür aus der DE 37 25 318 C2 bekannt. Gemäß dieser Vorrichtung sind mehrere nebeneinanderliegende Liegeplätze vorgesehen, die über eine zwischen zwei benachbarten Liegeplätzen vorgesehene und das Liegenetz stützende Verstrebung gehalten und getrennt sind. Die Heubad-Anwender können sich hier auf entsprechend vorbereitetes, auf die Liegen gelegtes Heu betten, wobei unterhalb der Liegenetze eine Kräuter-Verdampfungseinrichtung vorgesehen ist, mit der gegebenenfalls auch schubweise stärker erhitzte Kräuterdämpfe erzeugt werden können.

Eine gattungsbildende Warmluft-Dampfbad-Kabine ist aus der EP-A 676 185 bekannt geworden. Es handelt sich dabei um eine geschlossene Kabine, in welcher eine Sitzeinrichtung als Behandlungsplatz vorgesehen ist. Dieser Behandlungsplatz ist nicht luftdurchlässig. Es sind ferner Einrichtungen zur Zuführung von Wärme und/oder Dampf vorgesehen, wobei die Wärme- bzw. Dampferzeugung außerhalb der Kabine erfolgt und die erwärmte Luft bzw. der erwärmte Dampf über zwei Luftabgabeöffnungen im Bereich des Kabinenbodens unterhalb des Behandlungsplatzes in das Kabineninnere einströmen kann.

Die in der Kabine aufsteigende Wärme wird über eine oben im Deckenbereich vorgesehene antreibbare Luftumwälzeinrichtung erfasst und über ein außerhalb der Kabine verlaufendes Rohrsystem wieder zum Kabinenboden zurückgeführt, worüber die umgewälzte und gegebenenfalls mit Dampf durchsetzte Warmluft wieder über die erwähnten Abgabeöffnungen in das Innere der Kabine unterhalb des Behandlungsplatzes nach oben hin einströmen kann.

Eine Hitzebad-Kabine herkömmlicher Prägung ist auch aus der DE-A1 43 32 731 bekannt geworden. Sie besteht aus einzelnen, die Kabinenwände und das Kabinendach bildenden, insbesondere wasserdampfdichten Elementen, mit einer Dampfzuführeinrichtung und einer Ablufteinrichtung sowie mit einer Türe und einer externen und internen Heizvorrichtung. Mittels der Heizvorrichtung wird Heißluft zur Vorheizung in den Kabinen-Innenraum zu einer vorgebbaren Innenraum-Temperatur eingebracht. Nach Erreichen einer bestimmen Innenraum-Temperatur wird der Dampferzeuger automatisch angesteuert und eingeschaltet. Auch die Heizvorrichtung wird automatisch gesteuert bzw. abgeschaltet. Die Sitze sind dabei vergleichbar einer herkömmlichen Sauna als luftdurchlässige Lattenroste in verschiedenen Ebenen verlaufend ausgebildet. An einer Wand, an der auch die aus Latten gebildeten Sitze und Liegen verlaufen, ist in einem Eckbereich ein Ofen vorgesehen, von welchem aus die Wärme unter Dampf an den Innenraum abgegeben wird.

Gemäß dieser Vorveröffentlichung ist die nach Art eines Lattenrostes gebildete Sitzbank oder Liegefläche entlang der Seitenwände aufgestellt, wobei über die gesamte Länge des Sitzbankbereiches unterhalb der Sitzbank eine Dampfzuführeinrichtung angeordnet ist. Die Dampfzuführeinrichtung ist mit auf die Sitzfläche der Sitzbank 10 gerichteten Dampf-Austrittsöffnungen ausgebildet. In der Zeichnung ist dies auch so dargestellt, dass die Austrittsöffnung in einem etwa im 45°-Winkel gegenüber der Horizontalen oder Vertikalen im Dampfrohr vorgesehen ist, so dass der Dampf vor allem auch auf den Rückenbereich der Sitze ausströmen kann. Damit wird ein Dampf-Luft-Gemisch erzeugt, welches mit vertikal aufsteigender Komponente in den Rückenbereich der sich auf den Sitzen befindlichen Personen herangeführt wird.

Eine mit dem gattungsbildenden Stand der Technik vergleichbare Dampfbadkabine ist auch aus der EP-A 0 300 577 bekannt, wobei in dieser Ausführungsform von der Decke eine Luftströmung nach unten in die Kabine hinein erzeugt wird, die am Randbereich nach oben hin wieder ab- bzw. angesaugt wird, um erneut umgewälzt zu werden.

Schließlich ist auch eine sog. Single-Sauna beispielsweise aus der DE-A1 32 39 049 bekannt geworden. Ein Behandlungsplatz ist direkt an einer Kabinenwand angebracht. Er ist unter Ausbildung von Latten luftdurchlässig gestaltet.

Über einen außerhalb der Kabine sitzenden Heizlüfter wird Warmluft in die Kabine abgegeben, und zwar unterhalb der Sitzfläche.

Aufgabe der vorliegenden Erfindung ist es, ausgehend von der EP-A 676 185 eine verbesserte Warmluft-Dampfbad-Kabine zu schaffen, die eine noch verbesserte Verabreichung einer Warmluft- und/oder Dampfbad-, insbesondere Kräuterdunst-Anwendung erlaubt.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Es hat sich nunmehr erfindungsgemäß herausgestellt, dass insbesondere eine Kräuterdampfbad-Anwendung dadurch verbessert werden kann, dass nicht, wie üblich, eine entsprechende Hitzeeinwirkung sowie eine entsprechende Zuführung von Dampf oder Kräuterdampf nur von vorne und gegebenenfalls auch von unten, sondern vor allem zumindest zeitund/oder schubweise bei einer sitzenden oder halb in Sitzoder Liegeposition befindlichen Person auch zum Rückenund Lendenbereich hin möglich ist. Eine derartige zumindest zeit- und schubweise auch zur Rückenpartie hin zugeführte Überwärmung einschließlich einer zumindest zeitund/oder schubweisen stärkeren Zuführung von höheren Dampfkonzentrationen wird von den betreffenden Personen auch als überaus angenehm empfunden.

Als besonders günstig und vorteilhaft erweist sich, dass beispielsweise der in Richtung Kabinendecke aufsteigende feuchte Kräuterdunst dort gesammelt und beispielsweise intervallweise an den Rücken der Badegäste zurückgeführt werden kann. Diese rückgeführte wohl temperierte feuchte Luft führt zu einem subjektiv als Wärmeschub empfundenen Badeerlebnis.

Mit der erfindungsgemäßen Vorrichtung lassen sich gegenüber herkömmlichen Lösungen deutliche Verbesserungen erzielen, insbesondere dann, wenn das erfindungsgemäße Dampfbad mit herkömmlichen Sauna- und Dampfbädern verglichen wird. Beispielsweise bei der Sauna besteht das Problem insbesondere durch die abgestufte Sitzanordnung, da insbesondere der untere Rücken- und Wirbelbereich, insbesondere auch während eines Aufgusses, von einer intentensiven Überwärmung ausgespart wird. Die Bereiche Brust, Kopf, Oberschenkel und Unterschenkel werden demgegenüber intensiv überwärmt. Gerade an diesen Körperstellen ist eine intensive Überwärmung eher unangenehm, manchmal sogar kontraindiziert.

Beim Dampfbad schließlich lassen die Plastik- oder Marmorsitze eine Dampfumströmung des Lendenbereiches nicht zu.

Erfindungsgemäß ist demgegenüber eine entsprechende Warmluft- und/oder Bedampfungseinrichtung vorgesehen, die so aufgebaut ist, daß in bezug auf die in der Regel auf einen Warmluft- und/oder Kräuterdampfofen zu ausgerichteten Behandlungsplätze auch von der rückwärtigen Seite her mit Warmluft und/oder Dampfschwaden versorgt werden können. Erfindungsgemäß ist also eine Luftwälzeinrichtung vorgesehen, worüber letztlich die Luft so weitergeleitet wird, daß die gegebenenfalls mit Dampf durchsetzte Warmluft rückwärtig zu den Behandlungsplätzen herangeführt werden kann. Dies kann bevorzugt durch eine Warmluft-Umwälzeinrichtung erfolgen, die aus einer rotorähnlichen mit Luftleitflächen versehenen Umwälzeinrichtung besteht, worüber die Luft mit Axial- und nach unten gerichteter Komponente zu den Kabinenaußenwänden geleitet wird. Dadurch kann die in der Kabine in der Regel in der Mitte aufsteigende, überwärmte und mit Dampfschwaden versehene Luft so in Radialrichtung und bevorzugt mit einer nach unten weisenden Komponente zu den Kabinenwänden und von dort nach unten umgelenkt werden, so daß diese in der Regel eine höhere Kabinendurchschnittstemperatur aufweisende überwärmte Luft einschließ-lich der Dampfschwaden von der Rückseite her zu den Behandlungsplätzen herangeführt werden kann.

Grundsätzlich ist jedes Konstruktionsprinzip für eine Luftumwälzeinrichtung geeignet, mit der die gewünschte Luftströmung erzeugbar ist. So ist es auch nicht zwingend notwendig, daß die Luftumwälzeinrichtung in der Kabine selbst oder unterhalb des Kabinendaches angeordnet ist. Es könnten beispielsweise dort die Luftansaugöffnungen vorgesehen sein, um die Luftströmung beispielsweise hinter einer abgehängten Decke, d.h. also allgemein hinter dem Kabinendach, weiterzuleiten und an anderer Stelle wieder in die Kabine nach innen einzuleiten, beispielsweise im Deckenbereich benachbart zu den Wänden oder sogar im Wandbereich, um die gewünschte Luftströmung und -zirkulation zu gewährleisten.

Es hat sich ferner als günstig herausgestellt, wenn unmittelbar oberhalb der Warmluft-Umwälzeinrichtung eine, bezogen auf den Kabineninnenraum, konkave kuppelförmige Luftleiteinrichtung vorgesehen ist, wodurch die durch die Rotoreinrichtung erzeugte radiale Luftströmung eine nach unten gerichtete Komponente erfährt.

Insbesondere dann, wenn die Behandlungs- und Ruheplätze von den Kabinenwänden nach innen versetzt angeordnet sind, besteht ein ausreichender Raum zwischen den Kabinenwänden und der Rückseite der Behandlungsplätze, so daß hier die überwärmte und vorzugsweise mit Dampfschwaden versehene Luft zum Rückenbereich der Dampfbadenden herangeführt werden kann.

Die Behandlungsplätze selbst können vorzugsweise, wie an sich bekannt ist, aus Lattenrosten bestehen. Unterhalb und hinterhalb der Behandlungsplätze können ferner noch Heizeinrichtungen vorgesehen sein, über die gegebenenfalls auch Dampfschwaden einschließlich Kräuterdampfschwaden erzeugt werden können. Es eignen sich insoweit auch wärmespeichernde Materialien wie beispielsweise Rundsteine, die insbesondere im rückwärtigen Bereich zwischen den Kabinenwänden und den Behandlungsplätzen auf dem Boden befindlich vorgesehen sein können. Wird ferner noch eine Berieselungseinrichtung verwendet, so kann auch hierüber zumindest zeit- und schubweise eine zusätzliche rückseitige Bedampfung durchgeführt werden.

Die erfindungsgemäßen Vorteile lassen sich aber auch dann erzielen, wenn auf den Sitzen oder Bänken (die unter Verwendung eines Gitters oder einer Lattenstruktur zumindest teilluft- und dampfdurchlässig sind) ein Badetuch oder ein Einmalkissen aufgelegt wird. Das gleiche gilt grundsätzlich auch dann, wenn auf eine vorhandene Lehne (die ebenfalls beispielsweise unter Verwendung eines Lattenrostes zumindest teilluft- und dampfdurchlässig ist) aus hygenischen Gründen ein Einmal- oder Badetuch aufgelegt wird. Dadurch wird allenfalls ein gewisser Übergang von einer konvektiven zu einer konduktiven Wärmeübertragung bewirkt. Gleichwohl kann aber die Wärme auch auf dem unteren Rücken- und Lendenbereich zugeführt werden, was wesentlich ist. Schließlich kann beispielsweise der Sitz auch noch mit einer zusätzlichen Beheizung ausgestattet sein.

Schließlich kann auch vorgesehen sein, daß unter den Sitzen und/oder hinter den Sitzen (ggf. in einem vorhandenen Lehnenbereich der Sitze) dort noch ergänzende Wasserbecken vorgesehen sind. Die Wasserbecken können mit einer Verdunstungseinrichtung, einer Aufheizeinrichtung, beispielsweise auch unter Verwendung von in den überfluteten Wasserbecken befindlichen erwärmten Steinen und/oder einer Luftdüsen-Einrichtung versehen sein, wodurch nochmals eine stärkere Verdunstung erzeugt werden kann.

Schließlich kann der gesamte Boden mit geeigneten Materialien ausgelegt sein, beispielsweise unter Verwendung von Tannennadeln, Tannenzapfen, Stroh, Heu, Rindenmaterial etc.

Als günstig erweist sich darüber hinaus auch ein unterhalb der Luftumwälzeinrichtung im Raum aufgehängtes Kräutersieb, welches von unten her mit Warmluft und Dampf durchströmt wird, um u.a. die Intensität der Kräuteressenzen in Dämpfen zu erhöhen.

Ein erfindungsgemäß vorgesehenes Bedampfungsgerät weist eine Vielzahl von Wasserbecken auf, die beheizt werden können. In die unterschiedlichen Wasserbecken, die nach Art von Wasserschälchen ausgebildet sein können, können unterschiedliche Wirkstoffe eingegeben werden. Ein Teil der Wasserbecken oder -schälchen kann mit normalem Wasser befüllt sein, wohingegen in anderen Wasserbecken wahlweise unterschiedliche verdampfbare Essenzen hinzugegeben werden können, z.B. unterschiedliche Kräuteressenzen. Die unterschiedlichen Becken können in einer Weiterbildung der Erfindung auch unterschiedlich stark aufgeheizt, oder beispielsweise durch eine zeitabhängige Intervallschaltung zeitweise und damit schubweise stärker erwärmt werden.

Schließlich können die einzelnen unterschiedlich mit Wasser und zugesetzten Essenzen befüllbaren Schalen und Bekken normalerweise nicht nur auf unterschiedliche Temperaturen erwärmt werden, sondern auch wahlweise zu- und abgeschaltet werden.

Das Bedampfungsgerät kann ferner mit einem integriert-vorgesehenen Kräuterdampf-Erzeugungsgerät versehen sein, welches unter Verwendung von einlegbaren Kräutern Kräuterdämpfe herstellt.

Die Erfindung wird nachfolgend anhand von Zeichnungen näher erläutert. Dabei zeigen im einzelnen:
- Figur 1 :: eine schematische vertikale Querschnittdarstellung durch eine erfindungsgemäße Warmluft-Dampfbad-Kabine;
- Figur 2 :: eine schematische Querschnittsdarstellung durch eine in Figur 1 schematisch wiedergegebene Sitzanordnung;
- Figur 3 :: eine schematische auszugsweise Frontansicht der in Figur 3 gezeigten Sitzanordnung;
- Figur 4 :: eine schematische Draufsicht auf eine erfindungsgemäße Kabine mit einer Vielzahl von Behandlungsplätzen, die um ein in der Mitte stehendes Verdampfungsgerät angeordnet sind;
- Figur 5 :: eine schematische Vertikalschnittdarstellung durch ein erfindungsgemäßes Verdampfungsgerät; und
- Figur 6 :: eine schematische Draufsicht auf das in Figur 2 dargestellte Verdampfungsgerät.

In Figur 1 ist schematisch ein Warmluft-Dampfbad-Raum gezeigt, der nachfolgend auch als Warmluft-Dampfbad-Kabine oder nur kurz als Kabine 1 bezeichnet wird.

In der Kabine 1 können - abgesehen von einer Tür 3 - umlaufend Plätze 5 vorgesehen sein, die als Sitz- und Halbliegeplätze ausgebildet sein können. Die Plätze 5 sind bevorzugt unter Verwendung eines Lattenrostes gebildet, und können neben einer eigentlichen Sitzfläche 7 noch eine leicht schräg verlaufende Fußablage 9 und/oder eine zur rückwärtigen Kabinenwand 11 ausgerichtet verlaufende Lehne 13 umfassen, die ebenfalls bevorzugt aus einem Lattenrost oder dergleichen besteht, beispielsweise aber auch aus einem luftdurchlässigen, netzartigen Gewebe gebildet sein kann.

Die Behandlungsplätze 5 sind jeweils im wesentlichen parallel zu den Kabinenwänden 11 angeordnet, so daß die Sitzflächen zumindest im wesentlichen zur Raummitte hin ausgerichtet sind.

Ferner sind die Behandlungsplätze 5 so angeordnet, daß zumindest zwischen den Sitzen 7 und egebenenfalls der vorgesehenen Lehne 13 rückseitig zur angrenzenden Kabinenwand 11 ein Abstandsraum 12 verbleibt.

Unterhalb der Sitze 7 ist eine Boden- oder Sitzheizung 15 vorgesehen, die als mit Warmwasser beströmbare Rohrumlaufleitungen ausgestaltet sein kann.

Bevorzugt hinter den Sitzen 7 kann ebenfalls eine gegebenenfalls zur Heizung 15 gehörende oder eine separate Heizung oder eine einen Wärmespeicher 17 bildende Heizung vorgesehen sein. Diese können beispielsweise unter Verwendung von Kugelsteinen oder sonstigen Materialien gebildet sein. Zusätzlich kann im Bereich dieser separaten rückwärtigen Heizung oder dem rückwärtigen Wärmespeicher 17 dort noch eine Berieselungsanlage 19 (Figur 1) vorgesehen sein, worüber der vorzugsweise in Form von Kugelsteinen ausgebildete Wärmespeicher berieselt werden kann, zumindest zeitweise oder in Schüben, wodurch zusätzlich Dampfschwaden entstehen können. Auch hier können noch gewisse Kräuter- oder sonstige Essenzen beigemischt werden oder sein. Diese Dampfschwaden können gemäß der Pfeildarstellung 20 zwischen den Kabinenwänden 11 und der Sitzrückseite aufsteigen und so auch zur Rückenpartie eines Dampfbadenden gelangen.

Unter Bezugnahme auf Figur 1 und vor allem auf die Darstellung gemäß Figur 2 und 3 wird nachfolgend noch der weitere Aufbau der Behandlungsplätze 5 erläutert.

Wie aus der Querschnittsdarstellung bzw. der schematischen Frontansicht gemäß Figur 2 und 3 ersichtlich ist, umfassen die Behandlungsplätze 5 eine Sitzfläche 7, die beispielsweise aus in Längsrichtung und unter Erzeugung von Abstandsräumen 25 im Seitenabstand versetzt zueinander verlaufenden Latten 23 gebildet sein kann. Eine zumindest in einer Teillänge verlaufende Fußablage 9 ist gleichermaßen aufgebaut und kann über einen seitlichen Feststellmechanismus in einer bestimmten Winkelstellung eingestellt werden.

Auf diese Sitzfläche wird auch aus hygienischen Gründen ein Badetuch aufgelegt. Möglich ist auch die Verwendung von sog. Einmalkissen, die beispielsweise auch mit vorbefeuchtetem Heu (Heublumensack) befüllt sein können. Auch hierdurch ist eine konvektive, vor allem aber auch konduktive Erwärmung durch das Badetuch hindurch möglich.

Anhand der schematischen Darstellung von Figur 2 ist auch gezeigt, daß beispielsweise der Raum unter der Sitzfläche durch seitliche Steine oder Betonsteine 27 eingefaßt sein kann, wobei dazwischen ein wasserdichtes Behältnis 29, beispielsweise in Form eines Stahlbeckens 29' vorgesehen sein kann. In dieses Stahlbecken können Heizelemente und/oder Verdampfungseinrichtungen integriert sein. In der Zeichnung ist unter der Sitzfläche im gefluteten Wasserbecken liegend ein umlaufendes Rohrsystem mit Leitungsrohren 31 im Querschnitt dargestellt, die als derartige Heizelemente 15 und/oder Verdampfungseinrichtungen 15 verwendet werden können. Im gezeigten Ausführungsbeispiel werden für die Heizelemente ergänzend oder alternativ Steine 17 als Wärmespeicher verwendet, die vorerwärmt oder auch durch die zusätzlich vorgesehene Heizeinrichtung 15 auf einer bestimmten Wärme gehalten oder auf diese aufgeheizt werden können.

Der gleiche Aufbau kann noch hinter und unter dem Lehnenbereich vorgesehen sein. Auch hier ist im gezeigten Ausführungsbeispiel ein Stahlbecken 29' vorgesehen, in welchem sich erwärmte Steine 17 befinden, die überflutet sind.

Sowohl in dem Becken unterhalb der Sitzfläche und/oder hinter dem Lehnenbereich können auch noch mit einem umlaufenden Rohr 33 mit Luftdüsen 35 versehen sein. Dadurch ist es möglich, vorzugsweise erwärmte Luft unter Druck ausströmen zu lassen, wodurch die Flüssigkeit in den Behältnissen 29 unter Erzeugung von Tröpfchen noch stärker verdampft und versprüht wird.

Abweichend vom gezeigten Ausführungsbeispiel können die in Form von Steinen ausgebildeten Wärmespeicher 17 gegebenenfalls auch nur teilweise mit Wasser überflutet sein. Bei insbesondere trockener Aufwärmung kann auf jegliche Überflutung verzichtet werden.

Anhand der schematischen Frontansicht gemäß Figur 3 ist ferner gezeigt, daß beispielsweise ein aus einer oberen und unteren Längslatte 37 und zwei seitlichen Querlatten 39 gebildeter Lehnenrahmen 41 vorgesehen ist, der zur rückwärtigen Abstützung der Lehne dient. Der Lehnenrahmen 41 kann in geeigneter Weise an dem eigentlichen Sitz oder zur Boden- oder zur Rückwand hin abgestützt und verankert sein. Bei Bedarf ist auch eine unterschiedliche Winkeleinstellung des Lehnenrahmens 41 und damit der Lehne möglich.

Aus Hygienegründen wird hier bevorzugt am Lehnenrahmen 41 ein Einmal- oder Badetuch aufgelegt. Mittels zweier weiterer und in der Zeichnung nur schematisch wiedergegebener, auf Abstand am Lehnenrahmen 41 abgestützte Distanzhölzer 43 kann das Einmal- oder Badetuch im Rückenbereich gehalten und verspannt werden. Durch dieses Badetuch hindurch kann die gewünschte Überwärmung durch die Luftumwälzeinrichtung 135 und/oder die im Lehnenrückenbereich aufsteigende erwärmte Luft und/oder Dampfschwaden bewirkt werden.

Durch den erläuterten Aufbau mit den Becken unterhalb und/oder hinter der Lehnen kann die Raumfeuchtigkeit wesentlich erhöht und der vor allem von oben kommende Kräuterdunst auch besser und verwirbelungsfrei an den Rückenund den Lendenbereich herangeführt werden. Schließlich kann durch ein Versetzen oder gar Verschieben der Sitze die Intensität der darunter befindlichen Becken (insbesondere in dem Lehnenbereich) sogar noch individuell angepaßt werden. Dies ist auch durch ein Verstellen der Neigung des Lehnenbereiches möglich.

Wie ferner nur schematisch anhand der Draufsicht gemäß Figur 4 gezeigt ist, können zwischen den einzelnen Behandlungsplätzen 5 noch Luftumlenkeinrichtungen 49 vorgesehen sein. Dadurch wird gewährleistet, daß die rückwärtig zugeführte erwärmte und feuchte Luft nicht zwischen zwei Personen in Richtung Kabinenmitte abströmen kann. Die Luft wird vielmehr durch die Luftumlenkeinrichtung 49 dem Körper von seiner Rückseite her sowie teilweise leicht seitlich zugeführt, wie dies anhand der Pfeile 50 gezeigt ist. Dadurch wird ferner erreicht, daß über die Luftumwälzeinrichtung umgewälzte und von der Decke her kommende überwärmte Luft nicht zwischen zwei Personen hindurchströmen kann, sondern stets zu der betreffenden Person hin umgelenkt wird.

Im Horizontalquerschnitt ist diese Luftumleiteinrichtung 49 von der rückwärtigen Seite der Behandlungsplätze 5 kommend im wesentlichen dreieckförmig gestaltet. Sie kann vereinfacht vom rückwärtigen Bereich nach vorne im Horizontalschnitt verlaufend V-förmige Leitbleche 49' aufweisen, die gegebenenfalls auch gekrümmt konkav ausgebildet sein können.

Aus der Draufsicht gemäß Figur 4 ist auch ersichtlich, daß in der Kabine eine Vielzahl von Einzelplätzen nebeneinander angeordnet sind.

Bei einem sog. "Aufgießen" in einer Sauna einschließlich des bekannten "Handtuchschwingens" werden üblicherweise Kopf, Brust und Beine konvektiv umströmt. An diesen Körperteilen wird eine starke Überhitzung aber nicht gut vertragen. Die Bereiche Becken und Rücken sind durch die bauliche Anordnung der Sauna (d.h. die Stufen in der Sauna mit den in unterschiedlicher Höhe befindenden Sitz- und Liegeflächen) von einer Überwärmung ausgenommen. Gerade in diesen Bereichen wird aber eine Überwärmung besonders gut vertragen. Die beschriebene Anordnung gemäß den Figuren 1 bis 4 läßt eine Überwärmung gerade im Lenden- und Rückenbereich optimal zu.

Dabei läßt sich mit der beschriebenen Anordnung vor allem auch eine schubweise Zufuhr von überwärmter Luft nicht nur von oben nach unten, sondern auch nach Art einer Richtungsumkehr von unten nach oben bewerkstelligen, wenn nämlich einmal überwärmte dampfförmige Luft durch die Heizungseinrichtung unterhalb der Sitzfläche bzw. unterhalb und hinter der Lehne von unten nach oben aufsteigt und dann wieder bei zugeschalteter Luftumleiteinrichtung von oben nach unten in umgekehrter Richtung zurückgeführt wird. Diese Strömungsumkehr im Rückenbereich von unten nach oben und von oben nach unten bietet vielfältige Vorteile.

Vorzugsweise eher im mittleren Bereich des Raumes ist ein anhand der Figuren 5 und 6 beschriebenes Bedampfungsgerät 123 vorgesehen.

Dieses umfaßt, wie sich insbesondere aus den Figuren 5 und 3 ergibt, im mittleren Bereich einen Dampferzeuger 125, vorzugsweise einen Kräuterdampferzeuger, der von seinem Aufbau und von seiner Wirkungsweise her dem aus der DE 139 13 280 C2 bekannten Bedampfungsgerät entspricht. Es wird insoweit auf den Offenbarungsgehalt dieser Vorveröffentlichung Bezug genommen.

Durch Ein- oder Auflegen von Kräutern, durch Berieselung und/oder interne Bedampfung in dem Dampferzeuger 125 können so Kräuterdämpfe erzeugt werden, die durch die integrierte, in dem Dampferzeuger 125 vorgesehene Heizung nach oben hin aufsteigen, wie dies durch den Pfeil 127 verdeutlicht ist.

Schließlich kann der eigentliche Kräuterdampferzeuger 125 an seiner Oberseite auch noch mit einem Aufnahmebereich 129 versehen sein, wo stets neue, gegebenenfalls vorbewässerte oder vorbedampfte Kräuter 130 auflegbar sind, die gegebenenfalls mittels einer Kanne in regelmäßigen Abständen zusätzlich gewässert und berieselt werden können, um den Anteil von Kräuteressenzen im Dampf zu erhöhen.

Bevorzugt um diesen einen Kräuterdampferzeuger 125 herum, ist an der Oberseite des Bedampfungsgeräts 123 eine Vielzahl von Wasserbehältnissen 129, vorzugsweise in Form einer Vielzahl von in dem Bedampfungsgerät 123 integrierten Schälchen 129 vorgesehen. Dazu kann beispielsweise das Bedampfungsgerät 123, ähnlich herkömmlichen Kachelöfen, aus Kacheln gebildet sein, die in der Kachelplatte integrierte halbschalenförmige Vertiefungen aufweisen.

In diese Wasseraufnahmebehältnisse 129 kann nunmehr Wasser hinzugegeben werden, welches durch eine integrierte Heizung 131 ebenfalls wieder erwärmt werden kann, um die Dampfbildung zu verstärken.

Dabei ist vorgesehen, daß die einzelnen Aufnahmeschälchen 129 unterschiedlich befüllt werden können. Es können Bereiche und Zonen vorgesehen sein, die primär nur mit reinem Wasser befüllt werden, während in andere Aufnahmebekken neben Wasser zusätzlich Kräuteressenzen, ätherische Öle, etc. hinzugegeben werden.

Im gezeigten Ausführungsbeispiel sind um den einen Dampferzeuger 125 herum in drei Kreisen eine Vielzahl derartiger Wasseraufnahme-Keramik-Schalen vorgesehen, wobei nunmehr in den zu einem Ring oder in unterschiedliche Sektoren zusammengefaßten Wasserbehältnissen 129 unterschiedliche Kräutermischungen, Essenzen etc. beigegeben werden können. Diese unterschiedlichen Sektoren oder Bereiche 132a, b oder c - in deren Aufnahmeschälchen unterschiedliche Essenzen beigegeben werden - können dann beispielsweise über eine vorgesehene Steuerung 133 und separat ansteuerbare Bereichsheizungen 131' der Heizvorrichtungen 131 unterschiedlich zu- und abgeschaltet, bzw. auf unterschiedlich eingestellte Temperaturen erwärmt werden. Möglich ist auch die Einstellung einer Zeitschaltung, um gesteuert schubweise Einzelbecken 129 zumindest kurzfristig stärker zu erwärmen. Ebenso ist es auch möglich, einige Auffangschälchen 129 nicht zu befüllen.

Durch diese Anordnung können also Art, Stärke und Verlauf insbesondere im Hinblick auf eine schubweise Erzeugung von Dampf individuell und unterschiedlich eingestellt und verändert werden.

Die Gesamtfunktionsweise ist nunmehr derart, daß bei in der Regel zugeschaltetem Dampferzeuger 125, bei einer in der Regel darauf aufgelegten Kräutermischung 130 und entsprechend befüllten Aufnahmeschälchen 129 (von denen gegebenenfalls nur ein Teil beheizt oder einige von diesen unterschiedlich stark beheizt werden) eine so starke Verdunstung stattfindet, daß Dampfschwaden entsprechend der Pfeildarstellung 127 nach oben hin aufsteigen. Gleichzeitig ist die gesamte Kabinenheizung zugeschaltet, einschließlich der Boden- oder Sitzheizung 15. Ferner kann die gegebenenfalls vorgesehene rückwärtige Heizung 17 bzw. der entsprechende Wärmespeicher 17 mit aufgeheizt oder vorgewärmt werden.

Durch das zentrale Bedampfungsgerät 123, welches aufgrund der Erhitzung auch als unmittelbarer Ofen wirkt, von dem direkte Wärmestrahlung ausgeht, läßt sich nunmehr bewerkstelligen, daß die aufsteigenden Dämpfe bzw. Kräuterdämpfe bis zu einer unter der Decke angeordneten Luftumwälzeinrichtung 135 (Figur 1) gelangen.

Da diese Luftumwälzeinrichtung 135 nach Art eines Rotors 137 mit Rotorblättern 139 gebildet ist, kann dadurch bewerkstelligt werden, daß über die Durchschnittstemperatur aufgeheizte Dampfschwaden vom Ofen bzw. dem Bedampfungsgerät 123 nach oben hin aufsteigen, und dort über die Luftumwälzeinrichtung 135 mit radial und nach unten gerichteter Komponente zunächst zu den äußeren Kabinenwänden 11 umgelenkt werden, so daß die überhitzte und mit Dampf angereicherte Warmluft an den Kabinenwänden nach unten umgelenkt und von der rückwärtigen Seite zu den Behandlungsplätzen 5 gelangen kann.

Um diese längs der Pfeile 141 wirkende Luftumwälzung entgegen der Schwerkraft (da durch die Überhitzung der Luft diese an sich leichter ist und nur zur Decke aufsteigen würde) zu ermöglichen bzw. zu unterstützen, kann ferner eine oberhalb der Umwälzeinrichtung 135 vorgesehene Luftleiteinrichtung 143 vorgesehen sein. Diese kann schalenförmig gestaltet sein, d.h. von der Kabineninnenseite aus betrachtet, als konkave Decke oder Kuppel.

Diese Luftumwälzeinrichtung 135 kann permanent zugeschaltet sein, oder sie kann über eine Steuereinrichtung so regelbar sein, daß zumindest zeitweise deren Stärke veränderbar ist. Möglich ist auch eine zeit- und damit schubweise Zu- und Abschaltung, um zu gewährleisten, daß schubweise der überwärmte Dampf oder die überwärmte Luft den auf den Behandlungsplätzen 5 befindlichen Personen zugeführt werden kann. Da gleichzeitig auch von dem zentral aufgestellten, mit einem Ofen ausgestatteten Bedampfungsgerät 123 sowie von der unterhalb der Sitze 7 befindlichen Boden-Sitzheizung 15 warme Luft abgegeben wird, wird dadurch eine von allen Seiten her auf den Körper einwirkende Warmluft-Kräuterdampf-Anwendung ermöglicht.

Wie ferner aus Figur 1 auch hervorgeht, kann bevorzugt über dem Dampferzeuger 123 und unterhalb der Luftumwälzeinrichtung 135 noch eine Trageinrichtung, vorzugsweise ein Tragkorb 147 aufgehängt sein, der mit gegebenenfalls befeuchteten, berieselten oder eingeweichten Kräutern befüllbar ist. Dadurch läßt sich die Intensität der in die Dampfform übergehenden Kräuterwirkstoffe erhöhen, die über die Luftumwälzeinrichtung wieder bis zum Rückenbereich der Dampfbadenden gelangen.

## Patentansprüche

1. Warmluft-Dampfbad-Kabine, insbesondere Warmluft-Kräuterdampf-Kabine, mit den folgenden Merkmalen
- mit einer Einrichtung zur Erzeugung und/oder Abgabe von Warmluft und/oder Dampf in der Kabine (1),
- mit in der Kabine (1) vorgesehenen Behandlungsplätzen (5), die von der rückwärtigen Kabinenwand (11) weg ausgerichtet sind,
- die Behandlungsplätze (5) sind zumindest teilweise luftdurchlässig gestaltet, und
- mit einer Luftumwälzeinrichtung zur Umwälzung von gegebenenfalls mit Dampf versetzter Warmluft, dergestalt, dass die unterhalb der Luftumwälzeinrichtung (135) aufsteigende und/oder von der Luftumwälzeinrichtung (135) erfasste und gegebenenfalls mit Dampf durchsetzte Warmluft mittels der Luftumwälzeinrichtung (135) zu den Behandlungsplätzen (5) rückführbar ist,
**dadurch gekennzeichnet, dass** die antreibbaren Luftumwälzeinrichtung (135) dabei so ausgebildet ist, dass dabei eine solche Luftströmung erzeugbar ist, dass gegebenenfalls mit Dampf durchsetzte Warmluft mit radialer und nach unten gerichteter Komponente so umlenkbar ist, dass die Warmluft mit nach unten gerichteter Strömungskomponente von der rückwärtigen Seite zu den Behandlungsplätzen (5) gelangt.

2. Kabine nach Anspruch 1, **dadurch gekennzeichnet, dass** die antreibbare Umwälzeinrichtung (135) Rotorblätter (139) umfasst, wodurch eine Luftströmung mit Radialkomponente in Richtung Kabinenwände (11) und mit nach unten gerichteter Strömungskomponente erzeugbar ist.

3. Kabine nach Anspruch 2, **dadurch gekennzeichnet, dass** eine Luftleiteinrichtung (143) in der Kabine aus einer kuppelförmigen, d.h. konkaven Überdachung besteht, worüber eine nach unten gerichtete Luftström-Komponente erzeugbar ist.

4. Kabine nach Anspruch 3, **dadurch gekennzeichnet, dass** die kuppelförmige Überdachung Teil des Kabinendaches ist.

5. Kabine nach einem der Ansprüche 1 bis 4, **dadurch gekennzeichnet, dass** die Luftumwälzeinrichtung (135) unterhalb der Kabinendecke vorgesehen ist.

6. Kabine nach einem der Ansprüche 1 bis 5, **dadurch gekennzeichnet, dass** unterhalb der Luftumwälzeinrichtung (135) ferner eine mit Luft durchströmbare und mit Kräutern
befüllbare Trageinrichtung (147) sitzt.

7. Kabine nach Anspruch 6, **dadurch gekennzeichnet, dass** die Trageinrichtung (147) aus einem mit Luft durchströmbaren Korb oder Netz besteht.

8. Kabine nach einem der Ansprüche 1 bis 7, **dadurch gekennzeichnet, dass** ferner im rückwärtigen Bereich zwischen den Behandlungsplätzen (5) und der jeweils zugeordneten Kabinenwand (11) eine rückwärtige Heizung oder ein rückwärtiger Wärmespeicher (17) vorgesehen ist.

9. Kabine nach Anspruch 8, **dadurch gekennzeichnet, dass** die rückwärtige Heizung oder der rückwärtige Wärmespeicher (17) wärmespeichernde Steine, vorzugsweise Kugelsteine umfaßt oder daraus besteht.

10. Kabine nach Anspruch 8 oder 9, **dadurch gekennzeichnet, dass** der rückwärtigen Heizung oder dem rückwärtigen Wärmespeicher (17) eine Berieselungs- und/oder Bedampfungseinrichtung (19) zugeordnet ist.

11. Kabine nach einem der Ansprüche 1 bis 10, **dadurch gekennzeichnet, dass** die Behandlungsplätze (5) mit einer unter der Sitzfläche (7) befindlichen Sitzheizung (15) versehen sind.

12. Kabine nach einem der Ansprüche 1 bis 10, **dadurch gekennzeichnet, dass** unter den Behandlungsplätzen (5) und/oder hinter diesen vorzugsweise unter einer vorgesehenen Lehne (13) flutbare Becken (29) vorgesehen sind.

13. Kabine nach Anspruch 12, **dadurch gekennzeichnet, dass** in den Becken (29) eine Heizungseinrichtung und/oder eine Wärmespeichereinrichtung (17) und/oder eine Verdampfungseinrichtung vorgesehen ist.

14. Kabine nach Anspruch 12 oder 13, **dadurch gekennzeichnet, dass** die rückwärtige Wärmespeichereinrichtung vorzugsweise in Form von wärmespeichernden Steinen (17) ausgebildet ist und vorzugsweise ganz oder teilweise mit Wasser flutbar ist.

15. Kabine nach einem der Ansprüche 12 bis 14, **dadurch gekennzeichnet, dass** unterhalb und/oder hinter den Behandlungsplätzen (5) ferner mehrere Luftdüsen (135) vorgesehen sind, die vorzugsweise in den Becken (29) angeordnet und auch bei befluteten Becken (29) betreibbar sind.

16. Kabine nach einem der Ansprüche 1 bis 15, **dadurch gekennzeichnet, dass** an dem Behandlungsplatz (5), insbesondere an einer am Behandlungsplatz (5) ausbildeten Lehne (13) ein Einmal- oder Badetuch festklemmbar ist.

17. Kabine nach einem der Ansprüche 1 bis 16, **dadurch gekennzeichnet, dass** zwischen den einzelnen Behandlungsplätzen (5) noch die umgewälzte Luft in Längsrichtung der Behandlungsplätze (5) umlenkende Luftumlenkeinrichtungen (49) vorgesehen sind.

18. Kabine nach Anspruch 17, **dadurch gekennzeichnet, dass** die Luftumlenkeinrichtungen (49) im Horizontalquerschnitt mit von der rückwärtigen Seite der Behandlungsplätze (5) nach vorne divergierend verlaufenden und vorzugsweise im Horizontalschnitt mit konkav gestalteten Umlenk-Leitflächen versehen sind.

19. Kabine nach einem der Ansprüche 1 bis 18, **dadurch gekennzeichnet, dass** die Einrichtung zur Erzeugung und/oder Abgabe von Dampf ein Bedampfungsgerät umfasst, welches eine Vielzahl von Wasserbehältnissen (129) aufweist.

20. Kabine nach Anspruch 19, **dadurch gekennzeichnet, dass** die Wasserbehältnisse (129) voneinander getrennt sind.

21. Kabine nach Anspruch 19 oder 20, **dadurch gekennzeichnet, dass** die Wasserbehältnisse (129) mit einer unterschiedlich zu- und abschaltbaren Heizeinrichtung (131) versehen sind.

22. Kabine nach einem der Ansprüche 19 bis 21, **dadurch gekennzeichnet, dass** mehrere Gruppen von Wasserbehältnissen (129) mit jeweils einer ihnen zugeordneten, separat ansteuerbaren Heizeinrichtung (131, 131') versehen sind.

23. Kabine nach einem der Ansprüche 19 bis 22, **dadurch gekennzeichnet, dass** die jeweils mit einer gemeinsamen ansteuerbaren Heizung (131) versehenen Wasserbehältnisse (129) zu Gruppen zusammengefaßt sind.

24. Kabine nach einem der Ansprüche 19 bis 23, **dadurch gekennzeichnet, dass** einzelne oder zu Gruppen zusammengefaßte Wasserbehältnisse (129) zeitlich, insbesondere in Intervallen und gegebenenfalls schubweise zu- und abschaltbar sind.

25. Kabine nach einem der Ansprüche 19 bis 24, **dadurch gekennzeichnet, dass** die Wasserbehältnisse (129) insbesondere in der Oberseite des Bedampfungsgerätes (123) integriert sind.

26. Kabine nach einem der Ansprüche 19 bis 25, **dadurch gekennzeichnet, dass** die Wasserbehältnisse (129) als Schälchen ausgebildet sind.

27. Kabine nach einem der Ansprüche 19 bis 26, **dadurch gekennzeichnet, dass** die Wasserbehältnisse (129) aus mit einer Aufnahmevertiefung versehenen Kacheln bestehen.

## Claims

1. Hot air/steam bath cabin, in particular hot air/herbal steam cabin, having the following features
- having a device for producing and/or emitting hot air and/or steam in the cabin (1),
- having treatment locations (5) which are provided in the cabin (1) and are oriented away from the rear cabin wall (11),
- the treatment locations (5) are of at least partially air-permeable configuration, and
- having an air-circulating device for circulating hot air, possibly mixed with steam, such that the hot air which rises beneath the air-circulating device (135) and/or is intercepted by the air-circulating device (135), and is possibly permeated with steam, can be guided back to the treatment locations (5) by means of the air-circulating device (135),
**characterized in that** the driveable air-circulating device (135) is designed such that it is possible to produce such an air flow that hot air possibly permeated with steam can be deflected with a radial and downwardly directed component such that the hot air passes from the rear side to the treatment locations (5) with a downwardly directly flow component.

2. Cabin according to Claim 1, **characterized in that** the driveable circulating device (135) comprises rotor blades (139), as a result of which it is possible to produce an air flow with a radial component in the direction of the cabin walls (11) and with a downwardly directed flow component.

3. Cabin according to Claim 2, **characterized in that** an air-directing device (143) in the cabin comprises a cupola-like, i.e. concave, canopy via which it is possible to produce a downwardly directed air-flow component.

4. Cabin according to Claim 3, **characterized in that** the cupola-like canopy is part of the cabin roof.

5. Cabin according to one of Claims 1 to 4, **characterized in that** the air-circulating device (135) is provided beneath the cabin ceiling.

6. Cabin according to one of Claims 1 to 5, **characterized in that**, furthermore, a carrying device (147) which can be filled with herbs, and through which air can flow, is seated beneath the air-circulating device (135).

7. Cabin according to Claim 6, **characterized in that** the carrying device (147) comprises a basket or latticework arrangement through which air can flow.

8. Cabin according to one of Claims 1 to 7, **characterized in that**, furthermore, a rear heating means or a rear heat store (17) is provided in the rear region between the treatment locations (5) and the respectively associated cabin wall (11).

9. Cabin according to Claim 8, **characterized in that** the rear heating means or the rear heat store (17) comprises heat-retaining stones, preferably spherical stones.

10. Cabin according to Claim 8 or 9, **characterized in that** the rear heating means or the rear heat store (17) is assigned a sprinkling and/or vaporizing device (19).

11. Cabin according to one of Claims 1 to 10, **characterized in that** the treatment locations (5) are provided with a seat-heating means (15) located beneath the seat surface (7).

12. Cabin according to one of Claims 1 to 10, **characterized in that** floodable basins (29) are provided beneath the treatment locations (5) and/or behind the latter, preferably beneath a backrest (13) provided.

13. Cabin according to Claim 12, **characterized in that** a heating device and/or a heat-storage device (17) and/or an evaporating device are/is provided in the basins (29).

14. Cabin according to Claim 12 or 13, **characterized in that** the rear heat-storage device is preferably designed in the form of heat-retaining stones (17) and can preferably be wholly or partially flooded with water.

15. Cabin according to one of Claims 12 to 14, **characterized in that**, furthermore, a plurality of air nozzles (35) are provided beneath and/or behind the treatment locations (5), said air nozzles preferably being arranged in the basins (29) and even being operable when the basins (29) are flooded.

16. Cabin according to one of Claims 1 to 15, **characterized in that** a disposable towel or bath towel may be clamped firmly at the treatment location (5), in particular on a backrest (13) provided at the treatment location (5).

17. Cabin according to one of Claims 1 to 16, **characterized in that** also provided between the individual treatment locations (5) are air-deflecting devices (49), which deflect the circulated air in the longitudinal direction of the treatment locations (5).

18. Cabin according to Claim 17, **characterized in that** the air-deflecting devices (49), in horizontal cross section, are provided with deflecting/directing surfaces which diverge in the forward direction from the rear side of the treatment locations (5) and are preferably of concave configuration in horizontal cross section.

19. Cabin according to one of Claims 1 to 18, **characterized in that** the device for producing and/or emitting steam comprises a vaporizing unit which has a multiplicity of water containers (129).

20. Cabin according to Claim, 19, **characterized in that** the water containers (129) are separated from one another.

21. Cabin according to Claim 19 or 20, **characterized in that** the water containers (129) are provided with heating devices (131) which can be switched on and off differently

22. Cabin according to one of Claims 19 to 21, **characterized in that** a number of groups of water containers (129) are each provided with a separately activatable heating device (131, 131') which is assigned to them.

23. Cabin according to one of Claims 19 to 22, **characterized in that** the water containers (129) each provided with a common activatable heating means (131) are combined into groups.

24. Cabin according to one of Claims 19 to 23, **characterized in that** individual water containers (129) or water containers (129) which have been combined into groups can be switched on and off at certain times, in particular at intervals and, if appropriate, in phases.

25. Cabin according to one of Claims 19 to 24, **characterized in that** the water containers (129) are integrated, in particular, in the top side of the vaporizing unit (123).

26. Cabin according to one of Claims 19 to 25, **characterized in that** the water containers (129) are designed as bowls.

27. Cabin according to one of Claims 19 to 26, **characterized in that** the water containers (129) comprise tiles provided with an accommodating depression.

## Revendications

1. Cabine pour bains d'air chaud et de vapeur, en particulier cabine pour air chaud et vapeurs aux herbes, présentant les caractéristiques suivantes :
- elle comporte un dispositif pour engendrer et/ou fournir de l'air chaud et/ou de la vapeur dans la cabine (1),
- elle comporte des places de traitement (5) prévues dans la cabine et qui sont orientées en éloignement de la paroi de cabine (11) postérieure,
- les places de traitement (5) sont réalisées au moins partiellement perméables à l'air, et
- la cabine comprend un dispositif de circulation d'air pour faire circuler de l'air chaud mélangé éventuellement de vapeur, de telle sorte que l'air chaud montant en dessous du dispositif de circulation d'air (135) et/ou capté par le dispositif de circulation d'air (135) et chargé le cas échéant de vapeur, peut être ramené vers les places de traitement (5) au moyen du dispositif de circulation d'air,
**caractérisée en ce que** le dispositif de circulation d'air (135) entraîné est réalisé ici de telle sorte que l'on peut ici engendrer un écoulement d'air tel que l'air chaud éventuellement chargé de vapeur peut être dévié avec une composante radiale et une composante dirigée vers le bas de telle sorte que l'air chaud avec une composante d'écoulement dirigée vers le bas parvient depuis la face postérieure vers les places de traitement (5).

2. Cabine selon la revendication 1, **caractérisée en ce que** le dispositif de circulation d'air (135) entraîné comprend des pales de rotor (139), grâce à quoi on peut engendrer un écoulement d'air avec une composante radiale en direction des parois de cabine (11) et avec une composante d'écoulement dirigée vers le bas.

3. Cabine selon la revendication 2, **caractérisée en ce qu'**un dispositif de déflexion d'air (143) dans la cabine est constitué par une couverture en toit en forme de coupole, c'est-à-dire concave, qui permet d'engendrer une composante d'écoulement d'air dirigée vers le bas.

4. Cabine selon la revendication 3, **caractérisée en ce que** la couverture en toit en forme de coupole fait partie du toit de cabine.

5. Cabine selon l'une des revendications 1 à 4, **caractérisée en ce que** le dispositif de circulation d'air (135) est prévu en dessous du plafond de la cabine.

6. Cabine selon l'une des revendications 1 à 5, **caractérisée en ce qu'**en dessous du dispositif de circulation d'air (135) se trouve en outre un dispositif porteur (147) à travers lequel on peut faire passer de l'air et que l'on peut remplir d'herbes.

7. Cabine selon la revendication 6. **caractérisée en ce que** le dispositif porteur (147) est constitué par une corbeille ou par une résille à travers laquelle l'air peut passer.

8. Cabine selon l'une des revendications 1 à 7, **caractérisée en ce qu'**il est prévu en outre, dans la région postérieure entre les places de traitement (5) et la paroi de cabine (11) respective associée, un chauffage postérieur ou un accumulateur de chaleur postérieur (17).

9. Cabine selon la revendication 8, **caractérisée en ce que** le chauffage postérieur ou l'accumulateur de chaleur postérieur (17) comprend des pierres qui accumulent la chaleur, de préférence des pierres sphériques, ou est constitué par celles-ci.

10. Cabine selon l'une ou l'autre des revendications 8 et 9, **caractérisée en ce qu'**un dispositif de ruissellement et/ou de vaporisation est associé au chauffage postérieur ou à l'accumulateur de chaleur postérieur (17).

11. Cabine selon l'une des revendications 1 à 10, **caractérisée en ce que** les places de traitement (5) sont pourvues d'un chauffage de siège (15) se trouvant en dessous de la surface de siège (7).

12. Cabine selon l'une des revendications 1 à 10, **caractérisée en ce qu'**il est prévu des bassins (29) que l'on peut remplir d'eau sous les places de traitement (5) et/ou derrière celles-ci, de préférence sous un dossier (13) prévu.

13. Cabine selon la revendication 12, **caractérisée en ce qu'**il est prévu dans les bassins (29) un dispositif de chauffage et/ou un dispositif d'accumulation de chaleur (17) et/ou un dispositif de vaporisation.

14. Cabine selon l'une ou l'autre des revendications 12 et 13, **caractérisée en ce que** le dispositif d'accumulation de chaleur postérieur est réalisé de préférence sous forme de pierres (17) qui accumulent la chaleur et peut être rempli d'eau de préférence entièrement ou partiellement.

15. Cabine selon l'une des revendications 12 à 14, **caractérisée en ce qu'**il est prévu en outre en dessous et/ou derrière les places de traitement (5) plusieurs buses d'air (135) qui sont agencées de préférence dans les bassins (29) et qui fonctionnent même lorsque les bassins (29) sont remplis d'eau.

16. Cabine selon l'une des revendications 1 à 15, **caractérisée en ce que** sur la place de traitement (5), en particulier sur un dossier (13) réalisé sur la place de traitement (5), on peut fixer une serviette à jeter ou une serviette de bain.

17. Cabine selon l'une des revendications 1 à 16, **caractérisée en ce qu'**entre les places de traitement individuelles (5), il est encore prévu des dispositifs de déflexion d'air (49) qui dévient l'air en circulation en direction longitudinale des places de traitement (5).

18. Cabine selon la revendication 17, **caractérisée en ce que** les dispositifs de déflexion d'air (49) sont pourvus, en coupe transversale horizontale, de surfaces déflectrices qui s'étendent depuis la face postérieure des places de traitement (5) en divergeant vers l'avant et qui sont de préférence concaves en coupe horizontale.

19. Cabine selon l'une des revendications 1 à 18, **caractérisée en ce que** le dispositif pour engendrer et/ou pour fournir de la vapeur comprend un appareil de vaporisation qui présente une multitude de récipients d'eau (129).

20. Cabine selon la revendication 19, **caractérisée en ce que** les récipients d'eau (129) sont séparés les uns des autres.

21. Cabine selon l'une ou l'autre des revendications 19 et 20, **caractérisée en ce que** les récipients d'eau (129) sont pourvus d'un dispositif de chauffage (131) que l'on peut mettre en route et couper de manière différente.

22. Cabine selon l'une des revendications 19 à 21, **caractérisée en ce que** plusieurs groupes de récipients d'eau (129) sont chacun pourvus d'un dispositif de chauffage (131, 131') à commande séparée qui leur est associé.

23. Cabine selon l'une des revendications 19 à 22, **caractérisée en ce que** les récipients d'eau pourvus chacun d'un chauffage (131) à commande commune sont rassemblés en groupes.

24. Cabine selon l'une des revendications 19 à 23, **caractérisée en ce que** des récipients d'eau (131) individuels ou rassemblés en groupes peuvent être mis en route ou coupés de manière temporelle, en particulier à intervalles et, le cas échéant, par sous-groupes.

25. Cabine selon l'une des revendications 19 à 24, **caractérisée en ce que** les récipients d'eau (129) sont intégrés en particulier dans la face supérieure de l'appareil de vaporisation (123).

26. Cabine selon l'une des revendications 19 à 25, **caractérisée en ce que** les récipients d'eau (129) sont réalisés sous forme de coupelles.

27. Cabine selon l'une des revendications 19 à 26, **caractérisée en ce que** les récipients d'eau (129) sont constitués par des carreaux pourvus d'un renfoncement récepteur.
